# FASCICULE DE BREVET EUROPEEN

(11) **EP 0 006 262 B1**
(45) Date de publication et mention de la délivrance du brevet: **06.04.1983**
(21) Numéro de dépôt: 79200281.8
(22) Date de dépôt: 07.06.1979
(51) Int. Cl.: E04D 1/02

(54) **Eléments de revêtement pour toitures et murs**
Verkleidungselement für Dächer und Mauern
Cladding element for roofs and walls

(30) Priorité: 15.06.1978 BE 188580
(43) Date de publication de la demande: 09.01.1980
(73) Titulaire: Legros, André, B-6221 Saint-Amand-Lez-Fleurus (BE)
(72) Inventeur: Legros, André, B-6221 Saint-Amand-Lez-Fleurus (BE)
(74) Mandataire: De Brabanter, Maurice

## Description

La présente invention est relative à un élément de revêtement pour toitures et murs de maisons sous forme d'un panneau quadrangulaire simulant, sur la face supérieure de parement, des rangées perpendiculaires les unes aux autres de plusieurs tuiles emboîtées de forme traditionnelle, cet élément présentant, d'une part, deux gorges latérales parallèles ouvertes du côté de la face de l'élément opposée à ladite face de parement, s'étendant tout le long des bords latéraux du panneau et ayant un fond qui fait saillie par rapport à la face de parement de manière à simuler des emboîtements des tuiles et, d'autre part, une nervure d'ètandant le long du bord longitudinal du panneau et faisant saillie par rapport à la face de parement, ainsi qu'un rebord s'étendant le long du bord inférieur du panneau et destiné à recouvrir la nervure d'un deuxième élément de revêtement identique situé immédiatement en dessous du premier élément de revêtement.

On connaît par le brevet français n° 1.021.617 un élément de revêtement pour toiture constitué d'un panneau représentant une seule tuile différente d'une tuile en terre cuite, encadré latéralement de deux bandes semi- cylindriques ou gorges longitudinales et de deux nervures de renforcement bordant les côtés transversaux du panneau. Ces éléments de revêtement ou tuiles sont posés sur des solives tubulaires ou chevrons et fixés à ceux-ci par des moyens d'attache. Les tuiles selon ledit brevet français sont supportées à l'écartement entre chaque tuile par des chevrons tubulaires eux-mêmes fixés sur des lattes horizontales, une telle latte horizontale étant prévue pour chaque rangée de tuiles.

On connaît, par ailleurs, par le brevet français 1.414.215 un élément de revêtement pour toiture simulant des rangées perpendiculaires entre elles de tuiles emboîtées, cet élément de revêtement présentant deux gorges latérales et une nervure s'étendant le long de son bord supérieur, cette nervure étant fixée sur un liteau par l'intermédiaire d'un tenon transversal solidaire de la nervure.

Comme le savent les hommes de métier, dans le domaine des charpentes de toiture, les liteaux sont des lattes horizontales sur lesquelles sont accrochées et/ou fixées des tuiles ou plaques de revêtement. Ces liteaux sont, en général, en bois et ont une faible section transversale, de sorte qu'ils doivent eux-mêmes être supportés par des chevrons, c'est-à-dire des pièces de charpentes qui, de manière générale, s'étendent perpendiculairement au sommet ou faîte de la toiture.

Dans le brevet français n° 1.424.215, les liteaux horizontaux auxquels est accrochée une rangée d'éléments de revêtement doivent être supportés par des chevrons ou des supports analogues.

La présente invention concerne un élément de revêtement du type décrit dans le premier paragraphe du présent mémoire qui, à la différence des éléments de revêtement selon les brevets français n° 1.021.617 et 1.424.215, ne nécessite, pour sa pose, aucun liteau ou latte horizontale et se fixe directement sur des chevrons classiques de section quadrangulaire.

L'élément de revêtement suivant la présente invention présente des gorges latérales de section quadrangulaire de sorte qu'il peut, de manière très simple et économique, être embroîté et fixé directement sur des chevrons d'une charpente de type traditionnel sans interposition de liteaux ou de lattes.

Selon une particularité de l'invention, les , gorges latérales susdites de l'élément suivant l'invention sont conformées de manière à prendre appui uniquement dans des parties inclinées, simulant l'épaisseur des tuiles, de leur fond sur les chevrons, tandis que ces gorges présentent des faces latérales internes destinées à être longitudinalement en contact avec les faces latérales des chevrons lorsque ces gorges sont emboîtées sur ceux-ci.

La présente invention concerne également une toiture ou un mur portant une charpente comprenant des chevrons s'étendant perpendiculairement au faîte ou sommet de la toiture ou du mur et des éléments de revêtement sous forme de panneaux quadrangulaires simulant, sur la face supérieure de parement de la toiture ou du mur, des rangées perpendiculaires les unes aux autres de plusieurs tuiles emboîtées de forme traditionnelle, chaque élément de revêtement présentant, d'une part, deux gorges latérales parallèles ouvertes du côté de la face de l'élément opposée à la face de parement, s'étendant tout le long des bords latéraux du panneau et ayant un fond qui fait saillie par rapport à la face de parement, de manière à simuler les emboîtements des tuiles et, d'autre part, une nervure s'étendant le long du bord supérieur du panneau et faisant saillie par rapport à la face de parement, ainsi qu'un rebord s'étendant le long du bord inférieur du panneau et destiné à recevoir la nervure d'un deuxième élément identique situé immédiatement en dessous du premier.

Dans la toiture ou le mur du type défini ci- avant, les gorges latérales des éléments de revêtement présentent une section quadrangulaire et sont emboîtées et fixées directement sur des chevrons de section correspondante de la charpente, sans interposition de liteaux ou lattes.

Dans le présent mémoire, les expressions "face de parement" et "face interne" de l'élément ou panneau de revêtement ou de la toiture désignent la face visible de l'extérieur, par opposition à la face tournée vers la charpente ou les chevrons.

L'invention est illustrée par la description suivante des dessins annexés au présent mémoire qui représentent, à seul titre d'exemple, un élément de revêtement de toiture suivant l'invention.

Dans ces dessins:
- la figure 1 est une vue en perspective d'un élément de toiture posé et fixé sur deux chevrons voisins, cette vue montrant également, en partie, un élément de revêtement adjacent, et
- la figure 2 est une vue en élévation latérale d'un élément selon la figure 1.

Dans ces deux figures, les mêmes notations de référence désignent des parties identiques de l'élément de revêtement suivant l'invention.

L'élément de revêtement représenté aux figures 1 et 2 est constitué d'une feuille mince 1 qui peut être en matière plastique, telle que du polyéthylène, du chlorure de polyvinyle, de la résine acrylique, du polyester, etc., en métal, par exemple en tôle d'acier éventuellement galvanisée, en aluminium, etc., en carton bitumé ou en asbeste-ciment.

La feuille 1 peut éventuellement être armée de fibres minérales, animales ou synthétiques, telles qui des fibres de verre ou de matière plastique.

Dans la description suivante, on a donné les significations suivantes aux expressions citées ci-après.

La "face interne" de l'élément est la face opposée à la face externe visible 2 de l'élément, lorsque celui-ci est posé sur une toiture ou un mur.

Le "bord supérieur" de l'élément est le bord de celui-ci qui est le plus proche du sommet ou faîte de la toiture ou du mur, lorsque l'élément est en place sur cette toiture ou ce mur.

La direction "avant" d'un élément est celle qui va de son bord supérieur vers son bord opposé. c'est-à-dire vers le bord de l'élément qui est plus éloigné du sommet ou faîte en question, lorsque l'élément est en place.

Enfin, un élément "voisin" d'un élément considéré est un élément situé au-dessus, en dessous ou sur l'un ou l'autre des côtés, c'est-à-dire un élément qui chevauche partiellement l'élément considéré dans une toiture ou un bardage de mur ou de pignon.

Les figures 1 et 2 montrent que, dans la forme de réalisation illustrative de l'invention représentée sur les dessins, l'élément de revêtement présente le long de son bord supérieur 3 une nervure marginale 4 qui est destinée à rendre l'élément rigide. La présence de cette nervure qui peut être ouverte vers la face interne 5 de l'élément à la figure 2 permet la suppression des lattes communément utilisées dans les toitures et constitue ainsi un avantage important de l'élément de revêtement suivant l'invention, puisque cette suppression rend la pose de la toiture ou du bardage bien plus rapide que dans le procédé de pose de tuiles classique.

Comme on le voit aux figures 1 et 2, la nervure 4 présente une face antérieure 6 inclinée vers l'avant de l'élément, pour faciliter l'écoulement de l'eau de pluie.

Il est évident qu'au lieu d'être constitué d'une nervure saillante en forme de U renversé, la nervure marginale 4 qui sert à rigidifier ou raidir l'élément de revêtement 1 peut présenter n'importe quelle autre forme adéquate, par exemple celle d'une nervure saillante pleine à surface supérieure plane (comme celle montrée à la figure 1) ou convexe. Au lieu d'une nervure, on peut utiliser aussi un bourrelet faisant saillie sur la face externe dite de parement 2 du bord supérieur de l'élément de revêtement. De même, au lieu de s'étendre le long du bord supérieur 3 de l'élément de revêtement 1, la nervure de renforcement ou de raidissement 4 peut s'étendre en un endroit quelconque de l'élément, parallèlement à son bord supérieur 3, pourvu que la présence de cette nervure confère à l'élément de revêtement une rigidité ou raideur suffisante pour que l'emploi de lattes soit superflu.

Comme on le voit à la figure 2, la nervure de renforcement marginale 4 peut présenter un rebord 7 relié à la branche verticale 8 de ladite nervure, dont l'autre branche 6 est inclinée vers l'avant. La figure 2, révèle que la nervure de renforcement 4 présente une section en forme de trapèze rectangle, mais elle pourrait avoir une section en forme de trapèze régulier.

A son bord inférieur 3' opposé à son bord supérieur nervuré 3, l'élément de revêtement 1 présente un rebord incliné 9, l'inclinaison de ce rebord 9 étant semblable à celle de la partie 6 de la nervure de renforcement 4, de façon que le rebord 9 puisse chevaucher ladite partie inclinée 6 lorsque deux éléments de revêtement sont juxtaposés sur une toiture en forme de dièdre dans une direction perpendiculaire au faîte de cette toiture.

Comme on le voit, en particulier, à la figure 1, l'élément de revêtement présente aussi le long de ses deux bords opposés 10 qui sont sensiblement perpendiculaires à la nervure marginale de renforcement 4, une gorge latérale 11 1 ouverte vers la face interne de l'élément et destinée à s'emboîter sur un chevron 12. Un tel emboîtement est montré aux figures 1 et 2. Les branches 13 et 14 peuvent avoir une hauteur quelconque pour autant qu'elles épousent la forme de la face supérieure 15 et, au moins en partie, celle des faces latérales 16 et 17 des chevrons 12.

La figure 1 révèle que les gorges 11 ont, au voisinage de la nervure marginale de renforcement 4, une largeur quelque peu supérieure à celle de leur extrémité opposée 18. En fait, on peut faire en sorte que les gorges 11 aillent quelque peu en s'élargissant de leur extrémité inférieure 18 vers leur extrémité supérieure 19, de telle sorte qu'un emboîtement dans ces gorges 11 soit possible lorsqu'il est nécessaire de juxtaposer deux éléments de renforcement 1 dans une direction parallèle au faîte d'une toiture classique en forme de dièdre (comme montré à la figure 1

L'élément de revêtement 1 suivant l'invention peut être muni, par exemple, au voisinage des extrémités supérieure 19 et inférieure 18 des gorges latérales d'emboîtement 11, de trous 20 qui peuvent être cylindriques ou coniques, destinés à des organes de fixation tels que des clous 21. Il est évident que d'autres moyens de fixation des éléments de revêtement 1 aux chevrons 12 peuvent être prévus, par exemple des agrafes, brocher ou clips.

A la figure 1, on voit que l'élément de revêtement est muni d'une nervure centrale 22 et de parties inclinées 23, ces dernières servant également de renforts, en manière telle que l'élément présente une forme semblable à celle de quatre tuiles 24. Cette nervure centrale n'est pas indispensable et pourrait être inexistante. Il est évident que l'élément de revêtement de toitures ou de murs peut présenter une forme et des dimensions telles qu'il représente un nombre de tuiles plus élevé que quatre ou moins élevé que quatre. En d'autres termes, cet élément peut présenter une largeur ou une longueur plus élevée ou moins élevée que la largeur ou la longueur de l'élément montré à titre d'example sur les dessins.

Il est entendu que l'invention n'est pas limitée aux détails décrits plus haut et que de nombreuses modifications et variantes peuvent être apportées à ces détails sans sortir du cadre de l'invention, l'étendue de la protection étant déterminée par la teneur des revendications.

Ainsi, les nervures de renforcement 4 et les gorges d'emboîtement 11 peuvent éventuellement faire saillie sur la face interne de la feuille plutôt que sur sa face externe 2 ou visible, lorsque l'élément de revêtement est en place sur une toiture.

## Revendications

1. Elément de revêtement pour toitures et murs de maisons sous forme d'un panneau quadrangulaire (1) simulant, sur la face supérieure de parement (2), des rangées perpendiculaires les unes aux autres de plusieurs tuiles emboîtées (24) de forme traditionnelle, cet élément présentant, d'une part, deux gorges latérales parallèles (11) ouvertes du côté de la face (5) de l'élément opposée à la face de parement (2), s'étendant tout le long des bords latéraux du panneau (1) et ayant un fond qui fait saillie par rapport à la face de parement (2) de manière à simuler les emboîtements des tuiles (24) et, d'autre part, une nervure (4) s'étendant le long du bord supérieur du panneau et faisant saillie par rapport à la face de parement (2), ainsi qu'un rebord (9) s'étendant le long du bord inférieur du panneau (1) et destiné à recouvrir la nervure (4) du'un deuxième élément identique situé immédiatement en-dessous du premier, caractérisé en ce que les gorges latérales (11) présentent une section quadrangulaire, de telle sorte que l'élément de revêtement peut être emboîté et fixé directement sur des chevrons (12) d'une charpente de type traditionnel.

2. Elément suivant la revendication 1, caractérisé en ce que les gorges latérales susdites (11) sont conformées de manière à pouvoir prendre appui uniquement dans des parties inclinées (23) simulant l'épaisseur des tuiles, de leur fond sur les chevrons (12), tandis que ces gorges (11) présentent des faces latérales internes destinées à être longitudinalement en contact avec les faces latérales (16, 17) des chevrons (12) lorsque ces gorges sont emboîtées sur ceux-ci.

3. Toiture ou mur portant une charpente comprenant des chevrons (12) s'étendant perpendiculairement au faîte ou sommet de la toiture ou du mur et des éléments de revêtement sous forme de panneaux quadrangulaires (1) simulant, sur la face de parement (2) de la toiture ou du mur, des rangées perpendiculaires les unes aux autres de plusieurs tuiles emboîtées (24) de forme traditionnelle, chaque élément de revêtement présentant, d'une part, deux gorges latérales parallèles (11) ouvertes du côté de la face (5) de l'élément opposée à la face de parement (2), s'étendant tout le long des bords latéraux du panneau (1) et ayant un fond qui fait saillie par rapport à la face de parement (2) de manière à simuler les emboîtements des tuiles (24) et, d'autre part, une nervure (4) s'étendant le long du bord supérieur du panneau et faisant saillie par rapport à la face de parement (2), ainsi, qu'un rebord (9) s'étendant le long du bord inférieur du panneau (1) et destiné à recouvrir la nervure (4) d'un deuxième élément identique situé immédiatement en-dessous du premier, caractérisée en ce que les gorges latérales (11) des éléments de revêtement présentent une section quadrangulaire et sont emboîtées et fixées directement sur des chevrons (12) de section correspondante de la charpente.

## Claims

1. Cladding element for roofs and walls of houses in the form of a quadrangular panel (1), simulating on the upper facing surface (2) rows perpendicular to each other of a plurality of interlocked tiles (24) of a traditional shape, said element being provided, on the one hand, with two parallel side grooves (11), which are open on the side of the face (5) of the element opposite to the facing surface (2), which extend all along the side edges of the panel (1) and which have a bottom projecting from the facing surface (2) so as to simulate superposed tiles (24), and, on the other hand, with a rib (4) extending along the upper edge of the panel and projecting from the facing surface (2), as well as with a flange (9) extending along the lower edge of the panel (1) and intended to cover the rib (4) of a second identical element located immediately below said first element, characterized in that the side grooves (11) have a quadrangular section, so that the cladding element may be directly fitted onto and fixed to rafters (12) of a framework of traditional type.

2. Cladding element according to Claim 1, characterized in that said side grooves (11) are adapted so as to be able to bear only through inclined parts (23), simulating the thickness of the tiles, of their bottom on the rafters (12) whereas said grooves (11) have inner side faces intended to be longitudinally in contact with the side faces (16, 17) of the rafters (12), when these grooves are fitted onto the latter.

3. Roof or wall carrying a framework comprising rafters (12) extending perpendicularly to the ridge or top of the roof or the top of the wall and cladding elements in the form of quadrangular panels (1), simulating on the upper facing surface (2) rows perpendicular to each other of a plurality of interlocked tiles (24) of a traditional shape, each cladding element being provided, on the one hand, with two parallel side grooves (11) which are open on the side of the face (5) of the element opposite to the facing surface (2), which extend all along the side edges of the panel (1) and which have a bottom projecting from the facing surface (2) so as to simulate superposed tiles (24), and, on the other hand, with a rib (4) extending along the upper edge of the panel and projecting from the facing surface (2), as well as with a flange (9) extending along the lower edge of the panel (1) and intended to cover the rib (4) of a second identical element located immediately below said first element, characterized in that the side grooves (11) of the cladding elements have a quadrangular section and are directly fitted onto and fixed to the rafters (12) with a corresponding section of the framework.

## Patentansprüche

1. Verkleidungselement für Dächer und Hausmauern in Form einer viereckigen Tafel (1), deren Sicht- oder Aussenfläche (2) mehrere senkrecht zueinander liegende Reihen von ineinandergeschachtelten Ziegeln (24) der herkömmlichen Form imitiert, wobei das besagte Element einerseits zwei parallele seitliche Auskehlungen (11) aufweist, die sich über die ganze Länge der Seitenränder der Tafel (1) erstrecken, zu der der Aussenfläche (2) gegun- überliegenden Unterseite (5) offen sind und deren Boden in Bezug auf die Aussenfläche (2) vorkragt um die Überlappung der Ziegel (24) nachzuahmen, und andererseits an dem oberen Rand der Tafel eine Rille (4) besitzt, welche in Bezug auf die Aussenfläche (2) vorkragt, sowie am unteren Rande der Tafel einen Umschlag (9), welcher sich über die Rille (4) eines darunterliegenden identischen Verkleidungselements legt, dadurch gekennzeichnet, dass die seitlichen Auskehlungen (11) einen viereckigen Querschnitt aufweisen, wodurch das Verkleidungselement direkt auf die Sparren (12) eines herkömmlichen Gerippebaus aufgelegt und an diesen befestigt werden kann.

2. Verkleidungselement nach Anspruch 1, dadurch gekennzeichnet, dass die besagten seitlichen Auskehlungen (11) derart geformt sind, dass sie nur mit schrägen, die Ziegelstärke simulierenden Teilen (23) ihres Bodens auf den Sparren (12) aufliegen, wogegen die inneren Seitenflächen der auf den Sparren (12) aufliegenden Auskehlungen (11) an den Seitenflächen (16, 17) derselben anliegen.

3. Dach oder Mauer, versehen mit einen Gerippebau mit sich senkrecht zum Dachfirst oder zur Mauerzinne erstreckkenden Sparren (12), sowie mit Verkleidungslementen in Form von viereckigen Tafeln (1), deren Aussen- oder Sichtfläche (2) mehrere senkrecht zueinander liegende Reihen von ineinandergeschachtelten Ziegeln (24) der herkömmlichen Form imitiert, wobei jedes der besagten Elemente zwei parallele seitliche Auskehlungen (11) aufweist, die sich über die ganze Länge der Seitenränder der Tafel (1) erstrecken, zu der der Aussenfläche (2) gegenüberliegenden Unterseite (5) offen sind und deren Boden in Bezug auf die Aussenfläche (2) vorkragt um die Überlappung der Ziegel (24) nachzuahmen, und andererseits an dem oberen Rand der Tafel eine Rille (4) besitzt, welche in Bezug auf die Aussenfläche (2) vorkragt, sowie am unteren Rande der Tafel einen Umschlag (9), welcher sich über die Rille (4) eines darunterliegenden identischen Verkleidungselements legt, dadurch gekennzeichnet, dass die seitlichen Auskehlungen (11) der Verkleidungselemente einen viereckigen Querschnitt aufweisen und direkt auf die einen entsprechenden Querschnitt besitzenden Sparren (12) aufgelegt und an diesen befestigt sind.
